# EUROPÄISCHE PATENTSCHRIFT

(11) **EP 3 710 623 B1**
(45) Veröffentlichungstag und Bekanntmachung des Hinweises auf die Patenterteilung: **14.01.2026**
(21) Anmeldenummer: 18814487.7
(22) Anmeldetag: 14.11.2018
(51) Int. Cl.: D01G 31/00

(54) **ÜBERWACHUNGSTECHNIK FÜR VLIESFABRIKATIONSANLAGEN**
MONITORING TECHNIQUE FOR A NONWOVEN PRODUCTION UNIT
TECHNIQUE D'ANALYSE POUR UNE UNITÉ DE PRODUCTION D'UNE NAPPE DE FIBRES

(30) Priorität: 14.11.2017 DE 102017126753
(43) Veröffentlichungstag der Anmeldung: 23.09.2020
(73) Patentinhaber: AUTEFA Solutions Germany GmbH, 86316 Friedberg (DE)
(72) Erfinder: HÄBERLE, Eberhard, 72218 Wildberg (DE); MEIER, Andreas, 86444 Affing (DE)
(74) Vertreter: ERNICKE Patent- und Rechtsanwälte PartmbB
(86) Internationale Anmeldenummer: PCT/EP2018/081183
(87) Internationale Veröffentlichungsnummer: WO 2019/096818

(56) Entgegenhaltungen:
- EP-A1- 0 189 985
- EP-A1- 0 485 881
- EP-A1- 1 316 630
- EP-A2- 0 303 345
- EP-A2- 0 604 874
- EP-A2- 2 660 375
- WO-A1-2011/110145
- WO-A1-2017/117688
- DE-A1- 19 943 079
- DE-A1- 4 038 684

## Beschreibung

Die Erfindung betrifft eine Überwachungstechnik für Vliesfabrikationsanlagen.

Vliesstoffe aus verschiedenen Faserarten und Fasermischungen werden in unterschiedlichsten Bereichen eingesetzt (z.B. Hygieneartikeln, Automobilverkleidungen, Verpackungen oder Baumaterialien).

Als Ausgangsmaterial werden bevorzugt synthetische Fasern eingesetzt. Auch recycelte Fasern, z.B. aus Kunststoff- oder Karbonwerkstoffen, werden heute zu Vliesstoffen verarbeitet.

Die Herstellung von Vliesstoffen, also fertigen Vliesprodukten, findet im Allgemeinen in mehreren Schritten statt. Zuerst werden Fasern in Faseraufbereitungseinrichtungen meist aus gepressten Ballen gelöst und aufbereitet. Gegebenenfalls werden verschiedene Faserarten zu einer Fasermischung vermengt. Aus den aufbereiteten Fasern wird ein noch recht loser Faserflor, ein sogenanntes Vliesvorprodukt, gebildet. Hierfür kommen Florbildungseinrichtungen, insbesondere mechanische oder aerodynamische Karden oder Krempeln, zum Einsatz. Dieses Vliesvorprodukt verfügt noch nicht über die gewünschte Struktur, insbesondere Dicke oder Festigkeit, des fertigen Vliesstoffs. Für die Herstellung des fertigen Vliesstoffs wird das Vliesvorprodukt in weiteren Schritten verarbeitet. Bei der Weiterverarbeitung z.B. in einem Vliesleger oder einer Vernadelungsmaschine wird die Struktur des zuvor gebildeten Faserflors verändert. Je nach Anwendung wird das Vliesvorprodukt in unterschiedlich vielen Verarbeitungsschritten und -verfahren zum fertigen Vliesstoff verarbeitet.

Aus der Praxis sind Vliesfabrikationsanlagen bekannt, bei denen Messungen am fertigen Vliesstoff am Ende der Produktionsanlage oder hinter einer Verfestigungsmaschine durchgeführt werden.

Als Stand der Technik sind weiterhin die Schriften WO 2011/110145 Al, WO 2017/117688 Al, EP 0 189 985 Al, DE 40 38 684 Al, EP 1 316 630 Al, EP 2 660 375 A2, DE 199 43 079 Al, EP 0 303 345 A2 und EP 0 485 881 Al bekannt. Darin wird beispielsweise die Messung an einem Vlies hinter einer Karde oder einem Kreuzleger offenbart, um eine Gewichtsmessung an einer Bandwaage zu korrigieren. Messungen an einem Vlies werden auch zur Regelung einer Krempel eingesetzt. Aus dem Bereich der

Spinnereivorbereitung sind außerdem Verfahren zur Messung an einem zu Garnen weiterverarbeiteten Materials bekannt. EP 0 604 874 offenbart eine Technik zur Regelung der Microumweltbedingungen in einer Testzone oder einem Prozess zur Herstellung von Baumwollgarnen.

Aufgabe der vorliegenden Erfindung ist es, eine verbesserte Überwachungstechnik für

Vliesfabrikationsanlagen aufzuzeigen. Die Erfindung löst die Aufgabe mit den Merkmalen der eigenständigen Ansprüche.

Die Offenbarung umfasst eine Überwachungstechnik, die sowohl ein Überwachungsverfahren als auch geeignete Vorrichtungen umfasst. Die Offenbarung umfasst insbesondere eine Vliesvorproduktionsanlage sowie eine Überwachungseinrichtung.

Die Kombinationen an bekannten Verarbeitungsschritten und -maschinen sind sehr vielfältig. Die offenbarte Überwachungstechnik ist besonders geeignet für den Einsatz in unterschiedlichen Anlagenkonfigurationen. Je nach Anwendungsfall werden bestimmte Anforderungen an die Qualität des fertigen Vliesproduktes gestellt. Diese Anforderungen können die Dicke, Zusammensetzung, Struktur, Haptik, Farbe oder Belastbarkeit des Vliesproduktes betreffen.

Entlang des mehrstufigen Fertigungsprozesses eines Vliesproduktes besteht eine Vielzahl an Einstellmöglichkeiten und Prozessparametern, die die Qualität des Endproduktes beeinflussen. Es ist besonders vorteilhaft die Maschineneinstellungen, besonders in den frühen Fertigungsschritten, automatisiert vorzunehmen. Die Einstellungen können beim Anlauf eines Produktionsdurchlaufs (Rüstzeit) einmalig und/oder laufend während der Produktion vorgenommen werden.

Die Vliesvorproduktionsanlage kann Teil einer größeren Vliesfabrikationsanlage sein. Die Vliesvorproduktionsanlage verarbeitet Fasern zu einem Vliesvorprodukt. Sie stellt eine erste Prozessphase innerhalb der größeren Vliesfabrikationsanlage dar. Eine Vliesvorproduktionsanlage kann insbesondere eine oder mehrere Faseraufbereitungseinrichtungen und eine oder mehrere Florbildungseinrichtungen, z.B. eine Karde, umfassen. Die gesamte Vliesfabrikationsanlage verarbeitet Fasern bis zum fertigen Vliesstoff. Es handelt sich beim Vliesvorprodukt um ein Zwischenerzeugnis des gesamten Vliesherstellungsprozesses.

Die Überwachungseinrichtung kann Teil einer Vliesvorproduktionsanlage sein. In anschließenden Weiterverarbeitungsmaschinen wird das Vliesvorprodukt zu einem Vliesstoff weiterverarbeitet.

Ein erster wesentlicher Aspekt der Erfindung betrifft die Erfassung von Eigenschaften eines unverarbeiteten Vliesvorprodukts.

In der Vliesvorproduktionsanlage wird ein unverarbeiteter Faserflor, das Vliesvorprodukt, hergestellt. Dieser erste Prozessabschnitt wird auch Florbildung oder "web formation" genannt. Die Herstellung des Vliesvorprodukts, also des unverarbeiteten Flors, kann ebenfalls in mehreren Schritten geschehen. Das Vliesvorprodukt kann zum Beispiel in mehreren Karden hintereinander produziert werden, um eine notwendige Flordicke für die Weiterverarbeitung zu erreichen.

Der unverarbeitete Flor des Vliesvorprodukts weist noch wenig Zusammenhalt zwischen den Fasern auf. Das Vliesvorprodukt ist insbesondere nach der Florbildung (z.B. seit Austritt aus einer Karde) unverarbeitet. Der in der Florbildungseinrichtung gebildete Faserflor (Vliesvorprodukt) ist im Erfassungsbereich unverändert. Eine Veränderung der Struktur des Vliesvorprodukts (z.B. durch Bündeln, Verfestigen oder Legen) findet erst hinter dem Erfassungsbereich statt.

Das Vliesvorprodukt wird normalerweise im Anschluss an eine Vliesvorproduktionsanlage in einer Weiterverarbeitungsanlage in seiner Struktur verändert. Die Weiterverarbeitung umfasst z.B. eine Verfestigung des Flors, auch "bonding" genannt. In der Praxis sind verschiedene mechanische, thermische und chemische Verfestigungstechniken bekannt. Beispielsweise wird der Flor bei der Weiterverarbeitung kalandriert, vernadelt oder mit Wasserstrahlen verfestigt. Die Struktur des Flors wird so verändert (z.B. verfestigt), dass die gewünschten Produkteigenschaften des Vliesprodukts erreicht werden.

Ein Aspekt der vorliegenden Erfindung ist, dass bereits die Eigenschaften eines Vliesvorprodukts automatisiert erfasst werden, um den Produktionsprozess zu überwachen. Die erfassten Eigenschaften des Vliesvorprodukts können z.B. das Flächengewicht, die Feuchte, die Faserausrichtung, der Öffnungsgrad der Fasern, das Fasermischverhältnis, die Temperatur, die Dichte und/oder die elektrische oder elektrostatische Ladung des Faserflors umfassen. Es können sowohl mehrere oder nur eine bestimmte Auswahl an Eigenschaften durch Messungen erfasst werden.

Die Erfassung der Eigenschaften des Vliesvorprodukts hat verschiedene Vorteile. Die Eigenschaften des Vliesvorprodukts beeinflussen maßgeblich die Verarbeitung in den Weiterverarbeitungseinrichtungen der Vliesfabrikationsanlage. Zum Beispiel kann der Öffnungsgrad der Fasern im Vliesvorprodukt eine nachfolgende Verfestigung beeinflussen. Die Faserausrichtung im Vliesvorprodukt beeinflusst die mechanische Belastbarkeit des Vliesprodukts. Es ist daher vorteilhaft bereits die Eigenschaften des Vliesvorprodukts zu erfassen. Insbesondere zur Optimierung der Qualität des fertigen Vliesstoffs ist es vorteilhaft die Eigenschaften des Vliesvorprodukts zu erfassen. Die Erfassung der Eigenschaften am Vliesvorprodukt ist auch vorteilhaft, um die Weiterverarbeitungseinrichtungen der Vliesfabrikationsanlage zu optimieren.

Es ist weiterhin vorteilhaft die Eigenschaften des Vliesvorprodukts zu erfassen, bevor es weiterverarbeitet wird. Bestimmte Eigenschaften sind nach einer Weiterverarbeitung schlechter messbar. Insbesondere können bestimmte Messverfahren, z.B. Messungen mit Infrarot-Strahlung oder radioaktiver Strahlung, am dünnen Faserflor des Vliesvorprodukts besonders gut eingesetzt werden. Beispielsweise kann die Durchstrahlung an einem dünnen Faserflor besser gemessen werden als an einem weiterverarbeiteten Vlies. Besonders vorteilhaft sind Messungen mittels Infrarotstrahlung und/oder radioaktiver Strahlung am Vliesvorprodukt.

Ein weiterer wesentlicher Aspekt der Offenbarung ist die Erfassung einer Eigenschaft des Vliesvorprodukts über dessen Breite. Das Vliesvorprodukt wird als bahnförmiger Faserflor in Produktionsrichtung gefördert. Die räumliche bzw. flächige Verteilung der Eigenschaften längs und/oder quer zur Produktionsrichtung hat besondere Bedeutung für die Qualität des Produkts. Eigenschaften wie das Flächengewicht, der Faseröffnungsgrad, oder die Faserausrichtung können lokale Unterschiede aufweisen. Lokale Fehler, Materialhäufungen, Klumpen oder ähnliche Effekte sind in der räumlichen bzw. flächigen Verteilung der Eigenschaften erfassbar.

Die Eigenschaften werden bevorzugt über die gesamte Breite des Vliesvorprodukts erfasst. Breite im Sinne dieser Offenbarung meint die Ausdehnung eines Faserstroms oder eines Vliesvorprodukts (d.h. einer Florbahn) quer zur Produktionsrichtung (d.h. Förderrichtung). Bevorzugt erstreckt sich der Erfassungsbereich über die gesamte Arbeitsbreite einer Florbildungseinrichtung (z.B. einer Karde).

Die Erfassung kann mittels eines stationären oder bewegbaren Sensors erfolgen. Die Erfassung erfolgt bevorzugt mit konstanter Genauigkeit über die gesamte Breite des Vliesvorprodukts. Vorteilhafterweise wird eine (näherungsweise) kontinuierliche Verteilung der Eigenschaften erfasst. Es kann so ein Querschnittsprofil und/oder ein Längsverlauf der Eigenschaften ermittelt werden.

Es können insbesondere aufeinanderfolgende Messungen an mehreren lokalen Erfassungsorten erfolgen. Die lokalen Erfassungsorte können in Längs- und/oder Querrichtung zueinander versetzt sein. Bevorzugt überlappen sich die lokalen Erfassungsorte. Ein kontinuierliches Eigenschaftsprofil kann insbesondere aus einer Kombination überlappender Erfassungsorte konstanter Messgenauigkeit erzeugt werden. Bevorzugt wird zu jeder erfassten Eigenschaft eine Ortsinformation und/oder eine Zeitinformation erfasst.

Bevorzugt wird die zweidimensionale Verteilung einer Eigenschaft erfasst. Bevorzugt wird das Gewicht als Flächengewichtsverteilung erfasst. Die räumliche Verteilung einer Eigenschaft bezieht sich bevorzugt auf die Fläche der Florbahn. Mit der räumlichen Verteilung ist bevorzugt die flächige Verteilung einer Eigenschaft parallel zur Florbahn gemeint. Es ist besonders Vorteilhaft für eine wirtschaftliche Messtechnik, eine dritte Dimension einer Eigenschaftsverteilung, insbesondere senkrecht zur Florbahn, nicht zu erfassen. Messungenauigkeiten in der Verteilung senkrecht zur Fläche der Florbahn können zu starken Verzerrungen oder Rauschen im Erfassungsergebnis führen.

Für die Herstellung eines hochwertigen Vliesstoffes sind bereits die Eigenschaften des Vliesvorprodukts von Bedeutung. Weichen die Eigenschaften des gebildeten Faserflors von den gewünschten Eigenschaften ab, kann dies zu Produktionsproblemen bei der Weiterverarbeitung des Vliesvorprodukts oder zu Qualitätseinbußen im Endprodukt führen. Beispielsweise kann die Feuchtigkeit im Vliesvorprodukt Auswirkungen auf die weitere Verarbeitung in bestimmten Maschinen haben. Es ist daher vorteilhaft die Eigenschaften des Faserflors vor einer ersten Weiterverarbeitung, insbesondere wenn dabei die Florstruktur verändert wird, zu erfassen. Strukturveränderungen finden insbesondere beim Verfestigen eines Flors statt.

Durch automatisierte Stelleingriffe zur Regelung oder Steuerung von Eigenschaften des Vliesvorprodukts können höhere Qualitätsanforderungen eingehalten werden.

In der Praxis werden die Eigenschaften des Vliesproduktes, wenn überhaupt, nur am Ende des Produktionsprozesses überprüft. Einstellungen zur Optimierung der Qualität des Vliesproduktes werden in der Regel manuell durch den Betreiber der Maschinen vorgenommen und hängen stark von der Erfahrung und Qualifikation des einzelnen Menschen ab. Einstellungen werden zudem oft nur zum Anlauf eines Produktionslaufes vorgenommen. Durch die automatisierte Überwachung kann die Qualität des Produkts unabhängig vom Bedienpersonal sichergestellt werden.

Ein weiterer Vorteil der Erfassung von Eigenschaften des Vliesvorprodukts besteht in der Verwendung der Erfassungsergebnisse für eine automatisierte Einstellung der Vliesvorproduktionsanlage. Die erfassten Eigenschaften können für eine einmalige Einstellung während einer Umrüstung oder eines Produktionsanlaufs verwendet werden. Außerdem können die Eigenschaften anhand der Erfassungsergebnisse während des Produktionsbetriebs durch Einstellung der Vliesvorproduktionsanlage geregelt werden. Besonders vorteilhaft ist die Regelung einer Faseraufbereitungseinrichtung und/oder einer Florbildungseinrichtung anhand der erfassten Eigenschaften des Vliesvorprodukts. Eine Erfassung der Eigenschaften nahe am Austritt des Vliesvorprodukts aus einer Florbildungseinrichtung ist hierfür besonders vorteilhaft.

Je früher im Produktionsprozess die Eigenschaften des Vliesvorprodukts erfasst werden, desto kürzere Totzeiten können bei der Regelung oder Steuerung der Maschinen erreicht werden. Kurze Totzeiten erhöhen die Regelgüte. Durch eine frühe Erkennung von Eigenschaftsabweichungen kann der Ausschuss reduziert werden. Durch eine Erfassung der Eigenschaften des unverarbeiteten Vliesvorprodukts können insbesondere engere Qualitätstoleranzen für das fertige Vliesprodukt erreicht werden.

Für die Erfassung der Eigenschaften des Vliesvorprodukts kann eine berührungslose Messtechnik, z.B. Infrarot-, Röntgen- oder radioaktive Strahlung sowie optische Messverfahren, verwendet werden. Ein oder mehrere Sensoren bzw. Strahlungsquellen können über und/oder unter dem Faserflor angeordnet sein. Die Sensoren können stationär oder bewegbar angeordnet sein. Auch eine Kombination stationärer und bewegbarer Sensoren ist möglich. Insbesondere können Sensoren über die Breite des Vliesvorprodukts quer zur Produktionsrichtung bewegt werden. Dies ist besonders vorteilhaft, um eine räumliche oder flächige Verteilung der Eigenschaften zu erfassen.

Es kann auch ein Sensorbalken eingesetzt werden, der sich über die Breite des Vliesvorprodukts erstreckt.

Die Messungen finden in einem Erfassungsbereich statt, dessen Anordnung innerhalb der Produktionsanlage besonders vorteilhaft ist. Messungen können lokal und/oder global am Vliesvorprodukt durchgeführt werden. Insbesondere können Sensoren, z.B. zur Erfassung der Feuchte, lokale Messungen durchführen. Außerdem können Sensoren Messungen über eine bestimmte Fläche des Vliesvorprodukts ausführen.

Der Erfassungsbereich für die Erfassung der Eigenschaften des Vliesvorprodukts liegt bevorzugt direkt am oder nahe am Austritt des Vliesvorprodukts aus der Florbildungseinrichtung. Diese Anordnung ist vorteilhaft, da die Erfassung der Eigenschaften mit einem möglichst kurzen Zeitversatz zum Florbildungsprozess erfolgt. Besonders für die Regelung eines Faseraufbereitungs- oder Florbildungsprozesses auf Basis der erfassten Eigenschaften können durch die nahe Anordnung des Erfassungsbereichs an der Florbildungseinrichtung kürzere Totzeiten erreicht werden. Durch kürzere Florlaufzeiten zwischen Florbildungsprozess und Messung der Eigenschaften kann im Falle einer Regelung die Regelgüte verbessert werden. Auch der Materialausschuss kann reduziert werden.

Weiterhin ist es vorteilhaft die Eigenschaften des Faserflors zu messen, bevor er in einem folgenden Prozessschritt verarbeitet und dabei die Struktur des Flors verändert wird. Eine Anordnung des Erfassungsbereichs in Produktionsrichtung vor einer Weiterverarbeitungseinrichtung, bevorzugt vor einem ersten Vliesleger oder einer ersten Verfestigungseinrichtung, ist besonders vorteilhaft. Bestimmte Eigenschaften des Vliesvorprodukts, wie zum Beispiel die Faserausrichtung oder der Öffnungsgrad der Fasern, können im unverarbeiteten Faserflor besser erfasst werden. Auch können die zu erfassenden Eigenschaften des Vliesvorprodukts während der Weiterverarbeitung verändert werden. Eine Zuordnung von Eigenschaftsabweichungen auf mögliche Ursachen im Faseraufbereitungs- oder Florbildungsprozess wird durch diese vorteilhafte Anordnung des Erfassungsbereichs erleichtert.

Das Überwachungsverfahren dient der Überwachung des Produktionsprozesses und der Produktqualität. Je nach Verwendung können hohe Qualitätsanforderungen an den Vliesstoff gestellt werden. Im Rahmen der Qualitätssicherung haben Hersteller von Vliesstoffen ein Interesse den Produktionsprozess zu überwachen. Es ist insbesondere vorteilhaft die erfassten Eigenschaften des Vliesvorprodukts zu speichern bzw. zu dokumentieren. Ursachen für Qualitätsabweichungen im Vliesstoff können somit besser ermittelt werden.

Besonders vorteilhaft ist eine Ausführungsform des Überwachungsverfahrens für die automatisierte Einstellung der Vliesvorproduktionsanlage.

Die Überwachungseinrichtung kann Teil einer Vliesvorproduktionsanlage sein, die besonders ausgebildet ist, um das Überwachungsverfahren durchzuführen. Besonders vorteilhaft ist die Implementierung der Überwachungseinrichtung in einer Produktionsanlage mit einer zentralen Anlagensteuerung. Die Überwachungseinrichtung kann für die Einstellung und/oder Regelung der Vliesvorproduktionsanlage speziell ausgebildete Stelleinrichtungen aufweisen. Diese Stelleinrichtungen können über Aktoren verfügen, mit denen sich physikalische Einstellungen an einer Faseraufbereitungseinrichtung oder eine Florbildungseinrichtung umsetzen lassen.

Ein weiterer wesentlicher Aspekt der Offenbarung ist die Überwachung der Feuchte und/oder elektrostatischen Ladung der Fasern bzw. des Vliesvorprodukts. Dieser Aspekt der Offenbarung hat eigene erfinderische Bedeutung.

Durch die offenbarte Überwachungstechnik wirken sich ändernde Umgebungsbedingungen oder schwankende Fasereigenschaften nicht negativ auf die Produktqualität aus. Qualitätsabweichungen können verhindert oder abgemildert werden. Durch die Überwachungstechnik lässt sich Ausschuss reduzieren.

Durch Reibung können sich Materialen oder Bauteile elektrostatisch aufladen. Im Bereich der Vliesindustrie kann Faserflug oder Anhaften von Fasern an Bauteilen aufgrund elektrostatischer Felder unerwünscht sein.

Elektrisch geladene Fasern können leicht an Maschinenbauteilen, **z.B.** Förderbändern, anhaften und den Produktionsprozess stören. Besonders bei elektrisch nicht oder nur schwach leitenden Materialien (z.B**.** Kunststoffen) kann es zu elektrostatischer Aufladung des Fasermaterials kommen.

Durch die Überwachung der elektrischen Ladung können elektrische Durchschläge mit Funkenbildung verhindert werden.

Die Entstehung von elektrostatischen Feldern hängt eng mit der Feuchtigkeit des Fasermaterials und der Umgebungsluft zusammen. Oberhalb einer bestimmten Feuchtigkeit können elektrische Ladungen des Fasermaterials reduziert oder sogar verhindert werden. Sowohl die Feuchtigkeit der Fasern selbst als auch der Umgebungsluft spielen eine Rolle für die Qualität des Herstellungsprozesses.

Neben elektrostatischen Effekten kann sich Feuchtigkeit wiederum negativ auf Maschinenbauteile ausüben. Beispielsweise kommt es bei zu hoher Feuchtigkeit zu Korrosion an Maschinenbauteilen. Eine zu hohe Faserfeuchtigkeit kann zu unerwünschten Eigenschaften im Vliesvorprodukt oder fertigen Vliesprodukt führen (z.B**.** Klumpenbildung). Eine zu niedrige Feuchtigkeit kann elektrostatische Felder begünstigen.

Es ist daher für die Qualität des Produkts und die Haltbarkeit der Anlage vorteilhaft, die Feuchtigkeit und/oder die elektrische Ladung der Fasern und/oder des Vliesvorprodukts zu überwachen. Vorteilhafterweise wird die Feuchtigkeit in einem optimalen Bereich gehalten. Bevorzugt wird die relative Luftfeuchtigkeit in Abhängigkeit der Umgebungstemperatur berücksichtigt.

Die klimatischen Umgebungsbedingungen einer Anlage können sich je nach Einsatzort und Jahreszeit erheblich unterscheiden. Saisonale, klimatische und wetterbedingte Unterschiede der Umgebungsbedingungen am Produktionsstandort können durch die Überwachungstechnik abgemildert werden. Luftfeuchtigkeit und Umgebungstemperatur können unabhängig von den äußeren Umgebungsbedingungen geregelt werden. Unerwünschter Faserflug oder Anhaften von Fasern kann weltweit verhindert werden.

Besonders bei Fasermischungen aus unterschiedlichen Faserarten und -quellen können die Eigenschaften mehrerer Faserströme getrennt überwacht werden. Als Ausgangsmaterial werden Fasern häufig als gepresste Ballen angeliefert. Je nach Lager- und Transportbedingungen können die in die Anlage eingeführten Fasern unterschiedliche Eigenschaften (z.B. Feuchte) aufweisen. Eine automatisierte Überwachung der Eigenschaften der Fasern oder des Vliesvorprodukts kann äußere Einflussfaktoren ausgleichen.

Die Feuchtigkeit und/oder die elektrische Ladung der Fasern oder eines Vliesvorprodukts werden mit einer Erfassungseinrichtung erfasst. Die Erfassungseinrichtung kann einen oder mehrere Sensoren umfassen. Bevorzugt werden Infrarot-Sensoren eingesetzt. Die Erfassungseinrichtung ist so in der Vliesfabrikationsanlage angeordnet, dass die Eigenschaften in einem geeigneten Erfassungsbereich erfasst werden.

Zur automatisierten Überwachung werden die Erfassungsergebnisse in einer elektronischen Datenverarbeitungseinrichtung verarbeitet. Die Erfassungsergebnisse stellen eine wichtige Datenquelle dar. Im Sinne einer digitalisierten Produktion (Industrie 4.0) können die Erfassungsergebnisse zu unterschiedlichen Zwecken analysiert werden. Beispielsweise können die Daten zur Regelung oder Steuerung der Anlage herangezogen werden. Alternativ oder zusätzlich können die Erfassungsergebnisse zur Prozessdokumentation und Qualitätssicherung verwendet werden. Die Daten können in Echtzeit verarbeitet und/oder dauerhaft gespeichert werden.

Auf Basis der erfassten Feuchte oder elektrischen Ladung können geeignete Stelleingriffe an der Anlage automatisiert vorgenommen werden. Es wird eine Stellanweisung für eine Stelleinrichtung der Anlage, einer Maschine oder einer Komponente erzeugt. Die Stellanweisung ist ein elektronisches Signal. Die Stellanweisung kann insbesondere über ein Bus-System zwischen Datenverarbeitungseinheiten (z.B. der Erfassungseinrichtung und einer Anlagensteuerung) ausgetauscht werden.

Vorteilhafterweise können die Umgebungsbedingungen in einem bestimmten Klimatisierungsbereich der Vliesfabrikationsanlage mit einer Klimaanlage eingestellt werden. Die Klimaanlage ist bevorzugt dazu ausgebildet die Umgebungsluft zu erwärmen oder zu kühlen. Außerdem kann die Luft befeuchtet und/oder getrocknet werden. Vorteilhafterweise kann Feuchtigkeit direkt auf das Fasermaterial (z.B. durch Sprühen, Aufstreichen oder Benetzen) aufgetragen werden. Alternativ oder zusätzlich kann Feuchtigkeit indirekt über die Umgebungsluft erhöht oder entzogen werden. Vorteilhafterweise kann die Klimaanlage Fasern oder Luft trocknen.

Die Kombination aus direkter Befeuchtung und indirekter Klimatisierung ist besonders vorteilhaft. Durch eine Befeuchtungseinrichtung kann beispielsweise eine Flüssigkeit auf Fasern aufgesprüht werden. Die Fasern können durch Erhöhung der Feuchtigkeit ihre elektrostatische Ladung abbauen. Zusätzlich kann die Feuchtigkeit in einem (z.B. korrosionsanfälligen) Klimatisierungsbereich durch eine trockene Umgebungsluft auf einem optimalen Maß gehalten werden. Besonders in einem Prozessabschnitt, in dem unerwünschter Faserflug auftreten kann, kann eine gezielte Befeuchtung der Fasern vorteilhaft sein.

Der klimatisierte Bereich der Vliesfabrikationsanlage ist vorteilhafterweise lokal beschränkt. Ein separierter Klimatisierungsbereich erhöht die Energieeffizienz der Anlage, insbesondere im Vergleich mit einer Klimatisierung einer ganzen Halle.

Die Stellanweisung umfasst bevorzugt einen Stellwert für eine Flüssigkeitsmenge, eine Temperaturvorgabe oder eine Feuchtigkeitsvorgabe. Alternativ oder zusätzlich können Stellanweisungen Stellwerte für mechanische Stelleinrichtungen (z.B. Drehzahl für einen Antrieb, Winkel für ein Leitmittel, Position eines Stellbereichs, Bewegungsvorgaben) umfassen.

Die Komponenten der Anlage verfügen über geeignete Schnittstellen zum Empfang und/oder der Übertragung von Stellanweisungen.

Vorteilhafterweise können mehrere Erfassungseinrichtungen oder Stelleinrichtungen für getrennte Faserströme (Faserquellen) eingesetzt werden. Unterschiede zwischen den Eigenschaften verschiedener Faserströme können erkannt und ausgeglichen werden.

Der Erfassungsbereich kann an unterschiedlichen Stellen in der Vliesfabrikationsanlage angeordnet sein. Vorteilhaft ist eine Anordnung eines Erfassungsbereichs am Ausgang einer Florbildungseinrichtung (z.B. Karde, Airlay, Spinnvlieseinrichtung) oder einer Faseraufbereitungseinrichtung (z.B. Ballenbrecher, Faseröffner, Dosiereinrichtung, Fasermischeinrichtung). Es können mehrere Erfassungsbereiche, insbesondere mit mehreren Erfassungseinrichtungen, entlang des Produktionsprozesses angeordnet sein. Beispielsweise kann ein Erfassungsbereich in einem Ballenbrecher, hinter einer Fasermischeinrichtung und/oder am Ausgang eines Flockenspeisers angeordnet sein.

In einer ersten Ausführungsform kann die Überwachungstechnik für Qualitätssicherungszwecke eingesetzt werden. Die erfassten Eigenschaften des Vliesvorprodukts werden in einer Datenverarbeitungseinrichtung verarbeitet. Die Erfassungsergebnisse können rohe Messdaten oder bereits vorverarbeitete Eigenschaftsdaten umfassen. Bei der Verarbeitung der Erfassungsergebnisse können Datenaufbereitungsalgorithmen eingesetzt werden, mit denen die Messdaten mit Zeit- und Rauminformationen angereichert werden. Weiterhin können Muster im zeit- oder raumbezogenen Verlauf der Erfassungsergebnisse ermittelt werden. Die Erfassungsergebnisse können sowohl in einem Speicher, insbesondere einer geeigneten Datenbank für Qualitätssicherungszwecke, abgespeichert werden als auch auf einem geeigneten Anzeigemittel, z.B. einem zentralen Anlagenterminal, angezeigt werden. Diese Verarbeitung ist vorteilhaft, da unerwünschte Eigenschaften in einer frühen Phase des Produktionsprozesses bereits im Vliesvorprodukt erkannt werden können.

Bevorzugt wird aus den Erfassungsergebnissen ein Quer**-** und/oder Längsprofil der Eigenschaften erzeugt. Das Längsprofil kann insbesondere einen zeitlichen und/oder örtlichen Verlauf der Eigenschaften entlang der Produktionsrichtung enthalten. Das Querprofil umfasst einen Verlauf der Eigenschaften über die Breite des Vliesvorprodukts und/oder eines Faserstroms. Bevorzugt wird zu einer erfassten Eigenschaft eine Orts- und/oder Zeitinformation gespeichert. Es kann beispielsweise der Ort einer Messung in laufenden Metern in Bezug zu einem Referenzort (z.B. laufende Meter seit Produktionsstart) gespeichert werden. Auch eine Produktionszeit (z.B. Datum und Uhrzeit) kann mit den erfassten Eigenschaften verknüpft sein. Die Verknüpfung der erfassten Eigenschaften mit dem Erfassungsort ist besonders vorteilhaft für eine präzise Steuerung oder Regelung der Eigenschaften.

In einer weiteren Ausführungsform kann die Überwachungstechnik für die Einstellung der Vliesvorproduktionsanlage, insbesondere zu Regelungszwecken, eingesetzt werden. Die erfassten Eigenschaften können mit Soll-Eigenschaften vergleichen werden, um Eigenschaftsabweichungen festzustellen.

Mittels geeigneter Entscheidungsregeln werden Stellanweisungen für die Einstellung der Vliesvorproduktionsanlage erzeugt. Bei der Erzeugung von Stellanweisungen können sowohl die erfassten Eigenschaften als auch Soll-Eigenschaften sowie ermittelte Eigenschaftsabweichungen und/oder sonstige Prozessparameter berücksichtigt werden.

Die Stellanweisungen werden für die Einstellung von Faseraufbereitungseinrichtungen und insbesondere Florbildungseinrichtungen erzeugt. Insbesondere können die Eigenschaften des Vliesvorprodukts durch Einstellung der Vliesvorproduktionsanlage geregelt werden. Bei der Regelung können auch weitere Informationen z.B. von anderen Sensoren der Anlage berücksichtigt werden. Beispielsweise kann der Faseröffnungsgrad gemessen und durch Einstellung eines oder mehrerer Faseröffnungseinrichtungen geregelt werden. Geeignete Stellanweisungen werden erzeugt und entweder an eine Anlagensteuerung, direkt an eine Faseraufbereitungs- oder Florbildungseinrichtung oder an eine geeignete Stelleinrichtung übertragen.

Anhand der Stellanweisungen können Aktoren der Vliesvorproduktionsanlage den Faseraufbereitungs- oder Florbildungsprozess derart verändern, dass die erfassten Eigenschaften sich in die gewünschte Richtung verändern. Zum Beispiel kann eine Stellanweisung für eine Stelleinrichtung am Speiseschacht eines Flockenspeisers übertragen werden. Mittels eines Aktors, z.B. eines Elektromotors, wird die Breite des Speiseschachts entsprechend der Stellanweisung angepasst.

Für die Regelung der Eigenschaften des Vliesvorprodukts durch Einstellung der Vliesvorproduktionsanlage werden geeignete Regelungsalgorithmen eingesetzt werden. Sowohl einfach lineare als auch komplexe nichtlineare Regler können für die Erzeugung der Stellanweisungen zum Einsatz kommen. Insbesondere können trainierte künstliche neuronale Netze oder Fuzzy-Regler für die Verarbeitung der Erfassungsergebnisse und die Erzeugung geeigneter Stellanweisungen verwendet werden.

Die Erfindung ist in den Zeichnungen beispielhaft und schematisch dargestellt. Es zeigen:
- Figur 1:: eine schematische Darstellung einer Vliesvorproduktionsanlage (10) mit Überwachungseinrichtung (40), einer zentralen Anlagensteuerung (11) und einer Klimaanlage (12);
- Figur 2:: eine schematische Darstellung einer Vliesvorproduktionsanlage (10) mit einem Speiser (31), einer Karde (32) und einer Stelleinrichtung (50);
- Figur 3:: eine schematische Darstellung einer Vliesfabrikationsanlage (15) mit einer Vliesvorproduktionsanlage (10) sowie einem Vliesleger (91) und einer Vliesverfestigungseinrichtung (92);
- Figur 4:: eine schematische Draufsicht auf ein Vliesvorprodukt (3) zwischen einer Florbildungseinrichtung (30) und einer Weiterverarbeitungseinrichtung (90);
- Figur 5:: eine schematische Darstellung einer Vliesvorproduktionsanlage (10) mit einer klimatisierten Karde (30) und mehreren Befeuchtungseinrichtungen (24).

Eine Vliesfabrikationsanlage (15) kann je nach herzustellendem Vliesstoff mit unterschiedlich vielen Maschinen konfiguriert sein. Die Vliesfabrikationsanlage (15) umfasst eine Vliesvorproduktionsanlage (10) für die Herstellung eines Vliesvorprodukts (3) sowie eine oder mehrere Weiterverarbeitungseinrichtungen (90) für die Verarbeitung des Vliesvorprodukts (3) zum fertigen Vliesstoff (7). Für den Transport der Fasern bzw. des Faserflors zwischen den einzelnen Maschinen können verschiedene Fördermittel eingesetzt werden.

Figur 1 zeigt eine Vliesfabrikationsanlage (15) mit einer Vliesvorproduktionsanlage (10) und einer Weiterverarbeitungseinrichtung (90). Die Vliesvorproduktionsanlage (10) umfasst eine Faseraufbereitungseinrichtung (20), eine Florbildungseinrichtung (30) sowie eine Überwachungseinrichtung (40). Bevorzugt verfügt die Vliesfabrikationsanlage (15) außerdem über eine Anlagensteuerung (11).

In der Vliesvorproduktionsanlage (10) werden Fasern (1) in einer oder mehreren Faseraufbereitungseinrichtungen (20) aufbereitet. Aus den aufbereiteten Fasern (2) wird anschließend in einer oder mehreren Florbildungseinrichtungen (30) ein Vliesvorprodukt (3) gebildet. Das Vliesvorprodukt (3) besteht aus einem noch unverarbeiteten Faserflor.

Die Überwachungseinrichtung (40) verfügt über eine Erfassungseinrichtung (41) mit einem oder mehreren Sensoren (410) zur Erfassung der Eigenschaften des Vliesvorprodukts (3). Die Eigenschaften des Vliesvorprodukts (3), insbesondere dessen Feuchte, elektrische Ladung, Gewichtsverteilung, Faserausrichtung, Fasermischverhältnis und/oder Faseröffnungsgrad, werden in einem Erfassungsbereich (5) erfasst.

Die Anordnung des Erfassungsbereichs (5) nahe am Austritt des Vliesvorprodukts (3) aus der Florbildungseinrichtung (30) ist besonders vorteilhaft. Die Erfassungseinrichtung (41) und/oder der Erfassungsbereich (5) können sowohl innerhalb als auch außerhalb der Florbildungseinrichtung (30) liegen.

In Produktionsrichtung (4) hinter dem Erfassungsbereich (5) schließt sich eine oder mehrere Weiterverarbeitungen (90) an. Mit den Weiterverarbeitungseinrichtungen (90) wird das Vliesvorprodukt (3) in einem oder mehreren Verarbeitungsschritten zum fertigen Vliesstoff (7) weiterverarbeitet. Bei der Weiterverarbeitung wird die Struktur des Faserflors verändert. Insbesondere kann der Flor in mehreren Lagen in einem Vliesleger (91) übereinandergelegt werden, um die Dicke des Flors zu erhöhen. Bei der Weiterverarbeitung kann sich insbesondere die Faserausrichtung verändern. Auch andere Eigenschaften können durch die Weiterverarbeitung hinter dem Erfassungsbereich (5) verändert werden.

Teile der Vliesvorproduktionsanlage (10) sind bevorzugt klimatisiert. Insbesondere in Regionen mit feuchtem Klima ist die Ausführungsform vorteilhaft, um die Feuchte und/oder Temperatur der Fasern bzw. des Vliesvorprodukts (3) zu beeinflussen. Die Vliesfabrikationsanlage (15) kann über eine oder mehrere Klimaanlagen (12) verfügen. Bevorzugt wird die Prozesszone innerhalb der Faseraufbereitungseinrichtung (20) und/oder der Vliesbildungseinrichtung (30) klimatisiert. Alternativ kann die ganze Produktionshalle von einer Klimaanlage (12) klimatisiert werden. Die Klimaanlage (12) ist in dieser bevorzugten Ausführungsform mit der Anlagensteuerung (11) einstellbar. Die Klimaanlage (12) kann alternativ auch direkt Stellanweisungen (45) von der Überwachungseinrichtung (40) empfangen.

Die Erfassungseinrichtung (41) führt Messungen am Vliesvorprodukt im Erfassungsbereich (5) durch. Ein oder mehrere Sensoren (410) können über das Vliesvorprodukt (3) hinwegbewegt werden. Die Bewegung eines Sensors (410) kann entlang oder quer zur Förderrichtung des Vliesvorprodukts (3) erfolgen. Die Bewegung eines Sensors (410) kann in Abhängigkeit der Fördergeschwindigkeit des Vliesvorprodukts (3) im Erfassungsbereich (5) gesteuert werden. Dies ist besonders vorteilhaft, um eine Zuordnung der Erfassungsergebnisse zum zugehörigen Abschnitt des laufenden Vliesvorprodukts (3) zu erleichtern. Einzelne oder alle Sensoren (410) können auch stationär angeordnet sein. Besonders vorteilhaft ist die stationäre Anordnung für lokale Messungen z.B. der Feuchte des Vliesvorprodukts (3). Die Sensoren (410) können sowohl über als auch unter dem Vliesvorprodukt angeordnet sein. In einer alternativen Ausführungsform kann der Erfassungsbereich (5) auch innerhalb der Florbildungseinrichtung (30), insbesondere einer Karde, liegen.

Die Messungen mittels eines Sensors (410) finden berührungslos statt. Bevorzugt werden Infrarotsensoren eingesetzt. Auch andere berührungslose Messverfahren mit Kameras oder anderen aktiven Strahlungsquellen z.B. für Röntgenstrahlung sind möglich. Die Erfassungseinrichtung (40) ist dazu ausgebildet, geeignete Sensoren (410) derart am Vliesvorprodukt (3) anzuordnen, dass dessen Eigenschaften zuverlässig erfasst werden können.

Eine Überwachungseinrichtung (40) verfügt außerdem über eine Datenverarbeitungseinheit (42). Die Datenverarbeitungseinheit (42) kann einen digitalen Speicher mit einem Datenverarbeitungsprogramm und einen Prozessor umfassen. Das Datenverarbeitungseinheit (42) ist dazu ausgebildet, Erfassungsergebnisse der Erfassungseinheit (41) zu verarbeiten, insbesondere um Verarbeitungsschritte des beanspruchten Überwachungsverfahrens auszuführen. Die Datenverarbeitungseinheit (42) kann auch als eingebettetes System der Erfassungseinrichtung (410) oder als Teil der Anlagensteuerung (11) ausgebildet sein. Die Überwachungseinrichtung (40) mit der Datenverarbeitungseinheit (42) ist dazu ausgebildet das beanspruche Überwachungsverfahren durchzuführen.

Die Überwachungseinrichtung (40) ist insbesondere dazu ausgebildet, Stellanweisungen (45) für die Einstellung der Vliesvorproduktionsanlage (10) zu erzeugen. Bevorzugt regelt die Überwachungseinrichtung (40) die Eigenschaften des Vliesvorprodukts (3). Die Stellanweisungen (45) können nach einem Regelungsalgorithmus erzeugt werden. Die Stellanweisungen (45) enthalten bevorzugt die Stellgrößen für einen geschlossenen Regelkreis. Der Regler ist bevorzugt in der Überwachungseinheit (40), insbesondere in der Datenverarbeitungseinheit (42), implementiert. Anhand der geeigneten Stellanweisungen (45) wird der Herstellungsprozess innerhalb der Vliesvorproduktionsanlage (10) derart angepasst, dass sich die Eigenschaften des Vliesvorprodukts (3) in gewünschter Art und Weise verändern. Die Stellanweisungen (45) können in einer anderen Ausführungsform auch für eine Steuerung in einem offenen Regelkreis oder für eine Vorsteuerung eingesetzt werden.

Die Stellanweisungen (45) werden in dieser bevorzugten Ausführungsform an die Anlagensteuerung (11) übertragen. Die Anlagensteuerung (11) kann zur allgemeinen Steuerung und Überwachung der gesamten Vliesfabrikationsanlage (15) dienen. Sie ist im Besonderen dazu ausgebildet, Stellanweisungen (45) für die Überwachung, insbesondere die Regelung, der Eigenschaften des Vliesvorprodukts (3) zu verarbeiten. Die Anlagensteuerung (11) kann insbesondere Treiberstufen umfassen, um Signalströme der Stellanweisungen (45) in Leistungsströme umzusetzen. Alternativ können die Treiberstufen auch an einem anderen Teil der Vliesvorproduktionsanlage (10), insbesondere an einer Faseraufbereitungseinrichtung (20) oder einer Florbildungseinrichtung (30), angeordnet sein. Die zentrale Anlagensteuerung (11) kann insbesondere über ein Busnetzwerk mit verschiedenen Teilen der Vliesvorproduktionsanlage (10), insbesondere mit der Überwachungseinrichtung (40), kommunizieren.

Für die Erzeugung geeigneter Stellanweisungen (45) kann die Überwachungseinrichtung (40) neben den Erfassungsergebnissen der Erfassungseinrichtung (41) zusätzliche Informationen der Vliesfabrikationsanlage (10) verarbeiten. Insbesondere können Soll-Eigenschaften des Vliesvorprodukts (3) bezogen oder durch einen Benutzer eingegeben werden. Die Überwachungseinrichtung (40) ist dazu ausgebildet, Abweichungen zwischen den erfassten Eigenschaften und Soll-Eigenschaften des Vliesvorprodukts (3) zu ermitteln. Soll-Eigenschaften können in festen oder variablen Werten oder Wertebereichen vorliegen. Zum Beispiel kann die Soll-Feuchte des Vliesvorprodukts mit einem Wertebereich zwischen einer Mindest- und einer Maximalfeuchte vorgegeben sein. Sowohl die erfassten als auch die Soll-Eigenschaften können als determinierte Werte und/oder als statistische Werte vorliegen. Eigenschaften des Vliesvorprodukts (3) können auch als räumliche und/oder zeitliche Verteilungen vorliegen.

Eine Regelung der Eigenschaften des Vliesvorprodukts (3) auf vorgegebene Soll-Eigenschaften ist besonders vorteilhaft, um eine hohe Qualität des fertigen Vliesstoffs (7) zu erzielen. Ein hochwertiges Vliesvorprodukt (3) ist vorteilhaft für die Weiterverarbeitung. Bestimmte Eigenschaften des Flors, insbesondere der Faseröffnungsgrad oder die Faserausrichtung, werden in einer frühen Phase des Produktionsprozesses, insbesondere von Faseraufbereitungseinrichtungen (20) und Florbildungseinrichtungen (30) bestimmt. Eine frühe Erfassung dieser Eigenschaften entlang der Produktionsrichtung (4) verbessert die Regelungsmöglichkeiten. Weiterhin lassen sich bestimmte Eigenschaften vor einer ersten florstrukturverändernden Weiterverarbeitung besser erfassen. Insbesondere Messverfahren, bei denen Strahlung gemessen wird, die durch den Flor dringt, können an einem dünnen und nicht verfestigten Flor bessere Informationen über Eigenschaften des Flors liefern. Eine Anordnung des Erfassungsbereichs (5) entlang der Produktionsrichtung (4) vor einem ersten Vliesleger (91) und/oder einer Vernadelungsmaschine ist daher vorteilhaft. Kurze Florlaufzeiten zwischen Florbildung und Erfassungsbereich (5) führen außerdem zu einer besseren Regelungsdynamik.

Durch eine automatisierte Einstellung einer Vliesvorproduktionsanlage (10) anhand der Erfassungsergebnisse der Überwachungseinrichtung (40) kann auch die Wirtschaftlichkeit der Anlage verbessert werden. Rüstzeiten können verkürzt und die Menge an Ausschussware reduziert werden.

Figur 2 zeigt eine weitere Ausführungsform einer Vliesvorproduktionsanlage (10). Die Überwachungseinrichtung (40) erzeugt Stellanweisungen (45) und überträgt diese direkt an eine Faseraufbereitungseinrichtung (20) und/oder an eine Florbildungseinrichtung (30). Die Florbildungseinrichtung (30) umfasst bevorzugt eine Karde (32) und einen Speiser (31). Der Speiser (31) führt der Karde (32) aufbereitete Fasern (2) zu. Im Speiser (31) wird insbesondere aus den aufbereiteten Fasern (2) ein kontinuierlicher Faserstrom gebildet der sich in einer Karde zu einem Flor verarbeiten lässt. Der Speiser (31) verfügt über Leit- und Fördermittel für die Fasern, mit denen sich der Faserstrom beeinflussen lässt. Zum Beispiel kann der Querschnitt des Speiseschachts im Speiser (31) verändert werden. Eine Stelleinrichtung (50) verstellt die Faserleitmittel entsprechend einer Stellanweisungen (45).

Die Stelleinrichtung (50) kann eine Treiberstufe und Aktoren, insbesondere einen Elektromotor, umfassen. Stelleinrichtungen (50) sind bevorzugt an einer Faseraufbereitungseinrichtung (20) oder an einer Florbildungseinrichtung (30) angeordnet. Die Stelleinrichtungen (50) können über eine einheitliche Schnittstelle für den Empfang von Stellanweisungen (45) verfügen. Die Schnittstelle kann kompatibel zu einem Bussystem der Florbildungsanlage (10) sein und über dieses kommunizieren. Die Stelleinrichtung (50) kann statt eines eigenen Aktors auch über eine spezielle Maschinenschnittstelle verfügen, über die die Aktorik der Vliesvorproduktionsanlage angesteuert wird. Die Stelleinrichtung (50) kann als vereinheitlichte Schnittstelle für Stellanweisungen (45) an verschiedene Aktoren dienen. Dies ist vor allem vorteilhaft, wenn die Vliesvorproduktionsanlage aus Maschinen verschiedener Hersteller besteht.

Die Überwachungstechnik kann als Nachrüstkomponente für bestehende Vliesfabrikationsanlagen geliefert werden. Der Einsatz einheitlicher Schnittstellen an den Stelleinrichtungen (50) für die Übertragung von Stellanweisungen (45) ist in diesem Fall besonders vorteilhaft, da nur die Stelleinrichtungen an bestehende Maschinen angepasst werden müssen.

Figur 3 zeigt eine Vliesvorproduktionsanlage (10) mit einer besonderen Faseraufbereitungseinrichtung (20). Verschiedene Fasertypen (1) werden in dieser Anlage zu einem Flor verarbeitet. Die Faseraufbereitungseinrichtung (20) umfasst eine Fasermischeinrichtung (22), in der die verschiedenen Fasertypen (1) vermengt werden.

Die Fasermischeinrichtung (22) ist bevorzugt dazu ausgebildet mit Stellanweisungen (45) einstellbar zu sein. Dies ist insbesondere vorteilhaft und das erfasste Fasermischverhältnis des Vliesvorprodukts (3) zu ändern bzw. zu regeln.

Üblicherweise werden die Fasern (1) in Form von gepressten Ballen der Anlage zugeführt. Die gezeigte Ausführungsform verfügt über Ballenbrecher (21), in denen die Faser aus den Ballen herausgelöst werden. Faserklumpen werden in einem oder mehreren Schritten geöffnet. Die Faseraufbereitungseinrichtung (20) kann über einen oder mehrere Ballenbrecher (21) und/oder Faseröffnungseinrichtungen (23) verfügen. Mit dieser Faseraufbereitungseinrichtung (20) lassen sich die Fasern (1) derart aufbereiten, dass sich aus ihnen in einer Florbildungseinrichtung (30), insbesondere einer mechanischen oder aerodynamischen Karde (32), ein Flor bilden lässt. Auch die Florbildungseinrichtung (30) kann (zusätzliche) Faseröffnungseinrichtungen umfassen, insbesondere Feinöffner für mehrstufige Faseröffnungsprozesse.

Sowohl die Ballenbrecher (21) als auch die Faseröffnungseinrichtungen (23) sind einstellbar. Anhand der Stellanweisungen (45) lässt sich der Faseraufbereitungsprozess einstellen. Dies ist besonders vorteilhaft im Falle einer Regelung des erfassten Faseröffnungsgrades des Vliesvorprodukts (3).

Die Faseraufbereitungseinrichtung (20) kann außerdem eine Befeuchtungseinrichtung (24) (auch Schmälzstation genannt) umfassen. In einer Schmälzstation können Fasern mit verschiedenen chemischen Mitteln behandelt werden, insbesondere mit Flüssigkeiten benetzt oder besprüht werden. Beispielsweise kann dort ein Antistatikum auf die Fasern gesprüht werden, um deren statische Aufladung zu verhindern oder zu reduzieren. Auch andere chemische Behandlungen sind möglich. Die Befeuchtungseinrichtung ist ebenfalls einstellbar. Insbesondere kann die Feuchte der Fasern durch Einstellung einer Befeuchtungseinrichtung beeinflusst werden.

Figur 4 zeigt eine Draufsicht auf ein Vliesvorprodukt (3) zwischen einer Florbildungseinrichtung (30) und einer Weiterverarbeitungseinrichtung (90). Mittels einer Überwachungseinrichtung (40) werden Eigenschaften des Vliesvorprodukts (3) in einem Erfassungsbereich (5) erfasst. Die Abbildung zeigt eine bevorzugte Ausführungsform einer Erfassungseinrichtung (41) mit einem bewegbaren Sensor (410). Ebenfalls angedeutet ist eine Ausführungsform mit einem Sensorbalken (411), der sich über die Breite des Vliesvorprodukts erstreckt.

Das Vliesvorprodukt (3) wird laufend in Produktionsrichtung (4) gefördert. Durch die Förderbewegung der Florbahn (3) und die Bewegung des Sensors (410) wird der Erfassungsbereich (5) auf der Florbahn (3) verschoben. Es ergibt sich eine Trajektorie (5) von Orten, an denen die Eigenschaften des Vliesvorprodukts erfasst werden. Im Zeitverlauf werden Messungen in einem Zickzack- oder Wellen-Muster, insbesondere über die gesamte Breite der Florbahn (3), durchgeführt.

Aus den erfassten Eigenschaften kann ein Profil (6) der Eigenschaften, insbesondere über die Breite des Vliesvorprodukts (3) quer zur Produktionsrichtung (4), ermittelt werden. Das Profil beschreibt die Verteilung der Eigenschaften des Vliesvorprodukts.

Eine erfasste Eigenschaft an einem Erfassungsort (5i) wird bevorzugt mit einer Ortsinformation und/oder einer Zeitinformation versehen.

Durch die Erfassung der Eigenschaften und/oder einer räumlichen bzw. flächigen Verteilung der Eigenschaften kann eine automatisierte Einstellung an einem Stellmittel (50) einer Florbildungseinrichtung (30) (z.B. einer Karde oder einem Speiseschacht) oder einer Faseraufbereitungseinrichtung (20) vorgenommen werden.

Bevorzugt wird eine Einstellung an einem Stellmittel (50) vorgenommen, das dazu ausgebildet ist, die Eigenschaften des Vliesvorprodukts (3) lokal zu beeinflussen. In der abgebildeten Ausführungsform wird der Speiseschacht eines Speisers (31) eingestellt. Der Speiseschacht weist bevorzugt Stellmittel auf, die dazu ausgebildet sind, den Faserstrom über die gesamte Breite und/oder an einzelnen Stellen entlang der Breite des Vliesvorprodukts zu verstellen. Durch die Einstellung des Speiseschachts kann das Flächengewicht des Vliesvorprodukts lokal und/oder flächig und/oder global gesteuert bzw. geregelt werden.

Alternativ oder zusätzlich können weitere Stellmittel (50) an einer Faseraufbereitungsanlage (20) oder einer Florbildungseinrichtung (30) automatisiert eingestellt werden, beispielsweise ein Ballenbrecher, die Garnitur einer Karde (32), eine Dosiereinrichtung oder einem Faseröffner.

Bevorzugt ist der Erfassungsbereich (5) im Anschluss an eine erste Karde (32) angeordnet. In einer weiteren Ausführungsform ist der Erfassungsbereich (5) in Produktionsrichtung (4) nach einer zweiten, dritten oder weiteren Karde (32) oder anderen Florbildungseinrichtung (30) angeordnet. In bestimmten Anwendungsfällen kann das Vliesvorprodukt (3) zwischen mehreren Florbildungsschritten (z.B. Karden) gelegt werden. In dieser Ausführungsform ist das Vliesvorprodukt (3) im Erfassungsbereich (5) ein gelegter und unverfestigter Faserflor. Die strukturverändernde Weiterverarbeitung kann sich auf eine oder mehrere Eigenschaften des Vliesvorprodukts beziehen.

Bevorzugt ist der Erfassungsbereich (5) in Produktionsrichtung (4) hinter der letzten Karde (32) angeordnet. Bevorzugt ist der Erfassungsbereich (4) vor einer ersten Verfestigungseinrichtung angeordnet. Bei der Verfestigung wird der Zusammenhalt zwischen den Fasern des Vliesvorprodukts verstärkt.

Das Vliesvorprodukt kann aus einem ein- oder mehrschichtigen Faserflor bestehen. Der Faserflor kann im Rahmen des Florbildungsprozesses insbesondere übereinandergelegt werden. Die Dicke des Faserflors kann so erhöht werden.

Figur 5 zeigt eine schematische Darstellung einer Vliesvorproduktionsanlage (10) mit verschiedenen Ausführungsformen einer Überwachungstechnik, insbesondere für die Feuchte und/oder die elektrische Ladung.

Die Figur zeigt eine mögliche Ausführungsform eines Klimatisierungsbereichs (13). Eine Florbildungseinrichtung (30) (z.B. eine Karde (32)) umfasst eine Klimaanlage (12). Die Klimaanlage (12) ist dazu ausgebildet, die Umgebungsbedingungen, insbesondere die absolute oder relative Luftfeuchtigkeit und/oder die Temperatur, in einem Klimatisierungsbereich (13) einzustellen. In dieser vorteilhaften Ausführungsform ist der Klimatisierungsbereich in die Karde (32) integriert. Das Gehäuse der Karde ist im Wesentlichen klimatisch von der Umgebung separiert.

Die Vliesfabrikationsanlage kann einen oder mehrere Klimatisierungsbereiche (13) oder Klimaanlagen (12) umfassen. Der Klimatisierungsbereich (13) kann auch (z.B. zur Nachrüstung) um eine Maschine herumgebaut sein.

Die Vliesvorproduktionsanlage (10) kann eine oder mehrere Befeuchtungseinrichtungen (24) umfassen. Die Befeuchtungseinrichtung (auch Schmälzstation genannt) ist dazu ausgebildet, eine Flüssigkeit oder ein Fett auf Fasern aufzubringen. Die Befeuchtungseinrichtung (24) kann insbesondere eine Sprühdüse oder andere Befeuchtungsmittel umfassen. Bevorzugt wird destilliertes Wasser aufgesprüht. Es kann auch ein Nebel gebildet werden. Alternativ oder zusätzlich kann in einer Befeuchtungsstation (24) eine Chemikalie, ein Additiv oder ein Schmiermittel aufgetragen werden. Eine Befeuchtungseinrichtung (24) kann mit einer Klimaanlage (12) kombiniert werden. Vorteilhafterweise umfasst die Befeuchtungseinrichtung einen oder mehrere Flüssigkeitstanks und/oder steuerbare Pumpen. Die Klimaanlage (12) kann alternativ oder zusätzlich Trocknungsmittel **(z.B.** eine Infrarotlampe, Gebläse oder Heizung) umfassen.

Die Befeuchtungseinrichtung (24) kann insbesondere in eine Maschine eine Faseraufbereitungseinrichtung (20) oder eine Florbildungseinrichtung (30) integriert sein.

Eine Klimaanlage (12) und/oder eine Befeuchtungseinrichtung (24) umfasst eine Stelleinrichtung (50). Die Stelleinrichtung (50) ist dazu ausgebildet Stellanweisungen (45) zu empfangen. Außerdem ist die Stelleinrichtung (50) dazu ausgebildet, den Feuchtigkeitseintrag (z.B. durch Dosierung einer Flüssigkeit) und/oder den Feuchtigkeitsentzug (z.B. durch Einstellung der Temperatur oder Bestrahlung) einzustellen.

Die Abbildung zeigt mehrere mögliche Anordnungen eines Erfassungsbereichs (5) bzw. einer Erfassungseinrichtung (41). Insbesondere können die Eigenschaften eines Faserstroms hinter, in oder an einem Ballenbrecher (21), hinter, in oder an einer Fasermischeinrichtung (22) oder an einer sonstigen Faseraufbereitungseinrichtung (20) erfasst werden. Bevorzugt werden die Eigenschaften in einem Erfassungsbereich (5) erfasst, der in Produktionsrichtung (4) hinter einer Stelleinrichtung (50) angeordnet ist. Durch eine solche Anordnung können die Eigenschaften vorteilhafterweise in einer Regelschleife ("feedback control") geregelt werden. Alternativ oder zusätzlich können die Eigenschaften auch gesteuert werden.

Die erfassten Eigenschaften des Vliesvorprodukts können auch zu weiteren Zwecken, beispielsweise der prädiktiven Wartung und/oder Schadenserkennung, verwendet werden. In einer vorteilhaften Ausführungsform werden die erfassten Eigenschaften automatisiert analysiert. Es wird bevorzugt das Frequenzverhalten der Eigenschaften analysiert. Es kann insbesondere eine Fourrier-Transformation auf die erfassten Eigenschaften angewendet werden. Die Frequenzen der erfassten Eigenschaften können mit Frequenzen periodischer Bewegungen (z.B. Drehzahlen rotierender oder oszillierender Teile) oder vorbekannter Maschinenparameter verglichen werden. In einer bevorzugten Ausführungsform werden Schäden an einem Bauteil durch Frequenzmuster in den erfassten Eigenschaften erkannt. Eine automatisierte Warnung über ein auffälliges Frequenzverhalten kann generiert werden. Es kann insbesondere eine Warnung über einen Schaden oder Wartungsbedarf an einem bestimmten Bauteil generiert werden.

Das Vliesvorprodukt ist ein flächiger und/oder bahnförmiger Faserflor. Die Breite des Vliesvorprodukts beträgt bevorzugt 1m bis 4m.

Bevorzugt umfasst die Überwachungseinrichtung einen Infrarot-Sensor. Alternativ oder zusätzlich können radioaktive Strahlungs-Sensoren oder Röntgen-Sensoren eingesetzt werden. Insbesondere kann sind auch Isotopen-Rückstreusensoren geeignet. Radioaktive Strahlung eines Krypton-Isotops ist besonders geeignet für die Erfassung der Eigenschaften eines Vliesvorprodukts.

Der Einsatz radioaktiver Strahlung erfordert besondere Strahlungssicherungsmaßnahmen. Nach Ablauf einer Halbwertszeit müssen die Sensoren oder die Strahlungsquelle in der Regel ausgetauscht werden. Infrarot-Sensoren haben den Vorteil, sie auch Feuchtigkeit erfassen können. Außerdem ist die Wartung von Infrarot-Sensoren weniger aufwendig. Je nach Art des Vliesprodukts können unterschiedliche Sensoren vorteilhaft sein. Der besondere Erfassungsbereich und die Verwendung der Erfassungsergebnisse sind in Kombination mit verschiedenen Sensorarten vorteilhaft.

In einer bevorzugten Ausführungsform ist die Überwachungseinrichtung (40) mit der Erfassungseinrichtung (41) und einer eigenen Datenverarbeitungseinrichtung (42) ausgebildet. Diese Ausführungsform hat den Vorteil, dass das Überwachungsverfahren durch Nachrüstung einer Überwachungseinrichtung (40) an bestehenden Anlagen eingesetzt werden kann. Die Produktqualität kann hierdurch auch an bestehenden Anlagen verbessert werden. In einer weiteren Ausführungsform kann die Überwachungseinrichtung (40) als verteiltes System ausgebildet sein. Insbesondere können die Erfassungseinrichtung (41), die Datenverarbeitungseinrichtung (42) und die Stelleinrichtung (50) jeweils in separaten Hardwareeinheiten ausgebildet sein. Die Datenverarbeitungseinheit kann insbesondere in einer Anlagensteuerung implementiert sein.

Abwandlungen der Erfindung sind in verschiedener Weise möglich. Insbesondere können die zu den jeweiligen Ausführungsbeispielen gezeigten, beschriebenen oder beanspruchten Merkmale in beliebiger Weise miteinander kombiniert, gegeneinander ersetzt, ergänzt oder weggelassen werden.

Die Offenbarung umfasst als eigenständigen Aspekt, der für sich allein oder in Kombination mit dem Aspekt, auf den die eigenständigen Ansprüche gerichtet sind, angewendet werden kann, eine Überwachungstechnik mit den folgenden Merkmalen.

### BEZUGSZEICHENLISTE

| | | |
|---|---|---|
| 1 | Fasern | *Fibres* |
| 2 | (Aufbereitete) Fasern | *(Pre-processed) fibres* |
| 3 | Vliesvorprodukt, Florbahn | *Nonwoven pre-product* |
| 4 | Produktionsrichtung | *Production direction* |
| 5 | Erfassungsbereich | *Detection zone* |
| 5i | Lokaler Erfassungsort | *Local detection spot* |
| 6 | Eigenschaftsprofil | *Property profile* |
| 7 | Vliesstoff | *Nonwoven fabric* |
| 10 | Vliesvorproduktionsanlage | *Nonwoven pre-production plant* |
| 11 | Anlagensteuerung | *Plant control unit* |
| 12 | Klimaanlage | *Air conditioning system* |
| 13 | Klimatisierungsbereich | *Air-conditioned zone* |
| 15 | Vliesfabrikationsanlage | *Nonwoven fabrication plant* |
| 20 | Faseraufbereitungseinrich tung | *Fibre processing facility* |
| 21 | Ballenbrecher | *Bale opener* |
| 22 | Fasermischeinrichtung | *Fibre blending facility* |
| 23 | Faseröffnungseinrichtung | *Fibre opening facility* |
| 24 | Befeuchtungseinrichtung | *Moistening unit* |
| 30 | Florbildungseinrichtung | *Web forming facility* |
| 31 | Speiser | *Feeder* |
| 32 | Karde | *Card* |
| 40 | Überwachungseinrichtung | *Control unit* |
| 41 | Erfassungseinrichtung | *Detection unit* |
| 410 | Sensor | *Sensor* |
| 411 | Sensorbalken | *Sensor beam* |
| 42 | Datenverarbeitungseinheit | *Data processing unit* |
| 45 | Stellanweisung | *Actuation command* |
| 46 | Stellbereich | *Actuation zone* |
| 50 | Stelleinrichtung | *Actuation unit* |
| 90 | Weiterverarbeitungseinric htung | *Web processing facility* |
| 91 | Vliesleger | *Cross lapper* |
| 92 | Vliesverfestigungseinrich tung | *Web bonding facility* |

## Patentansprüche

1. Überwachungsverfahren für einen Herstellungsprozess eines Vliesvorprodukts, wobei die Eigenschaften eines Vliesvorprodukts (3), insbesondere das Flächengewicht, die Faserausrichtung, das Fasermischverhältnis, der Faseröffnungsgrad, die Feuchtigkeit und/oder die elektrische Ladung, mit einer Erfassungseinrichtung (41) in einem Erfassungsbereich (5) erfasst werden und die Erfassungsergebnisse in einer Datenverarbeitungseinheit (42) verarbeitet werden, wobei das Vliesvorprodukt (3) im Erfassungsbereich (5) ein noch unverarbeiteter Faserflor ist und die Eigenschaften des Vliesvorprodukts (3) über die Breite des Vliesvorprodukts (3) quer zur Produktionsrichtung (4) erfasst werden und Stellanweisungen (45) für die Einstellung einer Faseraufbereitungseinrichtung (20) zur Steuerung und/oder Regelung der erfassten Eigenschaften des Vliesvorprodukts (3) erzeugt werden.

2. Überwachungsverfahren nach Anspruch 1, **dadurch gekennzeichnet, dass** der Erfassungsbereich (5) direkt am oder nahe am Austritt des Vliesvorprodukts (3) aus einer Florbildungseinrichtung (30), insbesondere einer Kardier-, Krempel-, Airlay- oder Spinnvliesmaschine, liegt.

3. Überwachungsverfahren nach Anspruch 1 oder 2, **dadurch gekennzeichnet, dass** der Erfassungsbereich (5) in Produktionsrichtung (4) vor einer florstrukturverändernden Weiterverarbeitungseinrichtung (90), insbesondere einem Vliesleger (91) oder einer Verfestigungseinrichtung (92), liegt.

4. Überwachungsverfahren nach einem der vorhergehenden Ansprüche **dadurch gekennzeichnet, dass** die räumliche Verteilung von Eigenschaften des Vliesvorprodukts (3) entlang und/oder quer zur Produktionsrichtung (4), insbesondere mit einem bewegbaren Sensor (410) oder einem feststehenden Sensorbalken (411), erfasst wird.

5. Überwachungsverfahren nach einem der vorhergehenden Ansprüche **dadurch gekennzeichnet, dass** die Erfassungsergebnisse mit Soll-Eigenschaften des Vliesvorprodukts (3) verglichen werden und Eigenschaftsabweichungen ermittelt werden.

6. Überwachungsverfahren nach einem der vorhergehenden Ansprüche **dadurch gekennzeichnet, dass** Stellanweisungen (45) für eine Vliesvorproduktionsanlage (10), insbesondere eine Faseraufbereitungseinrichtung (20) und eine Florbildungseinrichtung (30), erzeugt werden.

7. Überwachungsverfahren nach einem der vorhergehenden Ansprüche **dadurch gekennzeichnet, dass** Stellanweisungen (45) erzeugt werden, die dazu ausgebildet sind, Eigenschaften des Vliesvorprodukts (3) lokal in einem Stellbereich (46), insbesondere in einem Teilbereich der Breite des Vliesvorprodukts (3) quer zur Produktionsrichtung, zu beeinflussen und/oder einzustellen und/oder zu regeln.

8. Überwachungsverfahren nach einem der vorhergehenden Ansprüche **dadurch gekennzeichnet, dass** eine Eigenschaft des Vliesvorprodukts (3), insbesondere eine lokale Eigenschaft oder die räumliche und/oder flächige Verteilung einer Eigenschaft quer und/oder längs zur Produktionsrichtung (4), geregelt oder gesteuert wird.

9. Überwachungsverfahren nach einem der vorhergehenden Ansprüche **dadurch gekennzeichnet, dass** ein Prozessparameter, insbesondere ein Faservolumenstrom, die Geschwindigkeit eines Faserfördermittels, die Stellung eines Faserleitwerks, oder die Klimatisierung, an der Vliesvorproduktionsanlage (10), insbesondere an einer Faseraufbereitungseinrichtung (20) und/oder einer Florbildungseinrichtung (30) verändert werden.

10. Überwachungsverfahren nach einem der vorhergehenden Ansprüche **dadurch gekennzeichnet, dass** das Flächengewicht, insbesondere die räumliche und/oder flächige Verteilung längs und/oder quer zur Produktionsrichtung (4), des Vliesvorprodukts (3) durch Einstellung der Faserfördergeschwindigkeit der Vliesvorproduktionsanlage (10), des Speiseverhaltens eines Speisers (31) oder des Eingangs einer Florbildungseinrichtung (30) gezielt beeinflusst wird.

11. Überwachungsverfahren nach einem der vorhergehenden Ansprüche **dadurch gekennzeichnet, dass** die Faserausrichtung im Vliesvorprodukt (3) durch Einstellung einer Florbildungseinrichtung (30), insbesondere einer Krempel oder aerodynamischen Karde (Airlay), gezielt beeinflusst wird.

12. Überwachungsverfahren nach einem der vorhergehenden Ansprüche **dadurch gekennzeichnet, dass** das Mischverhältnis der Faserbestandteile im Vliesvorprodukt (3) durch Einstellung eines Ballenbrechers (21), einer Dosiereinrichtung, einer Faseröffnungseinrichtung (23) oder einer Fasermischeinrichtung (22) gezielt eingestellt wird.

13. Überwachungsverfahren nach einem der vorhergehenden Ansprüche **dadurch gekennzeichnet, dass** der Öffnungsgrad der Fasern im Vliesvorprodukt (3) durch Einstellung einer Faseröffnungseinrichtung (41) oder einer Florbildungseinrichtung (30) gezielt beeinflusst wird.

14. Überwachungseinrichtung (40) für eine Vliesfabrikationsanlage, wobei die Überwachungseinrichtung (40) eine Erfassungseinrichtung (41) zur Erfassung von Eigenschaften eines Vliesvorprodukts (3), insbesondere das Flächengewicht, die Faserausrichtung, das Fasermischverhältnis, der Faseröffnungsgrad, die Feuchtigkeit und/oder die elektrische Ladung, in einem Erfassungsbereich (5) sowie eine Datenverarbeitungseinheit (42) aufweist, wobei die Erfassungseinrichtung (41) einen oder mehrere Sensoren (410), insbesondere einen Infrarot-Sensor, radioaktiven Strahlungssensor und/oder Röntgen-Sensor, umfasst, wobei die Erfassungseinrichtung (41) dazu ausgebildet ist, Eigenschaften eines unverarbeiteten Vliesvorprodukts (3) über die Breite des Vliesvorprodukts (3) quer zur Produktionsrichtung (4) zu erfassen und die Überwachungseinrichtung (40) dazu ausgebildet ist, Stellanweisungen (45) für die Einstellung einer Faseraufbereitungseinrichtung (20) zur Steuerung und/oder Regelung der erfassten Eigenschaften des Vliesvorprodukts (3) zu erzeugen.

15. Vliesvorproduktionsanlage (10) mit einer Faseraufbereitungseinrichtung (20) und einer Florbildungseinrichtung (30) zur Bildung eines Vliesvorprodukts (3) **dadurch gekennzeichnet, dass** die Vliesvorproduktionsanlage (20) eine Überwachungseinrichtung (40) nach Anspruch 14 umfasst und dazu ausgebildet ist, ein Überwachungsverfahren nach einem der Ansprüche 1 bis 13 durchzuführen.

## Claims

1. Monitoring method for a production process of a nonwoven pre-product, wherein the properties of a nonwoven pre-product (3), in particular the basis weight, the fibre orientation, the fibre blend ratio, the fibre opening degree, the moisture content, and/or the electrical charge, are detected by a detection unit (41) in a detection zone (5), and the detection results are processed in a data processing unit (42), wherein the nonwoven pre-product (3) in the detection zone (5) is a fibrous web that is unprocessed, and the properties of the nonwoven pre-product (3) are detected across the width of the nonwoven pre-product (3) transverse to the production direction (4), and actuation commands (45) are generated for the configuration of a fibre processing facility (20) for control and/or regulation of the detected properties of the nonwoven pre-product (3).

2. Monitoring method according to claim 1, **characterized in that** the detection zone (5) is located directly at or near the outlet of the nonwoven pre-product (3) from a web forming facility (30), in particular a flatbar carding machine, roller carding machine, air lay machine, or spunbond machine.

3. Monitoring method according to claim 1 or 2, **characterized in that** the detection zone (5) is located along the production direction (4) ahead of a facility (90) for subsequent processing by web structure altering, in particular a cross lapper (91) or a bonding facility (92).

4. Monitoring method according to one of the preceding claims, **characterized in that** the spatial distribution of properties of the nonwoven pre-product (3) longitudinal and/or transverse to the production direction (4) is detected, in particular with a movable sensor (410) or a fixed sensor beam (411).

5. Monitoring method according to one of the preceding claims, **characterized in that** the detection results are compared with the target properties of the nonwoven pre-product (3) and property deviations are determined.

6. Monitoring method according to one of the preceding claims, **characterized in that** actuation commands (45) are generated for a nonwoven pre-production plant (10), in particular a fibre processing facility (20) and a web forming facility (30).

7. Monitoring method according to one of the preceding claims, **characterized in that** actuation commands (45) are generated which are designed to influence and/or configure and/or regulate properties of the nonwoven pre-product (3) locally in an actuation zone (46), in particular in a section of the width of the nonwoven pre-product (3) transverse to the production direction.

8. Monitoring method according to one of the preceding claims, **characterized in that** a property of the nonwoven pre-product (3), in particular a local property or the spatial and/or area distribution of a property transverse and/or longitudinal to the production direction (4), is regulated or controlled.

9. Monitoring method according to one of the preceding claims, **characterized in that** a process parameter, in particular a fiber volume flow, the speed of a fibre conveyor, the pose of a fibre guiding system, or the air conditioning, is changed at the nonwoven pre-production plant (10), in particular at a fibre processing facility (20) and/or a web forming facility (30).

10. Monitoring method according to one of the preceding claims, **characterized in that** the basis weight, in particular the spatial and/or area distribution longitudinal and/or transverse to the production direction (4) of the nonwoven pre-product (3) is specifically influenced by configuring the fibre conveyance speed of the nonwoven pre-production plant (10), the feeder performance of a feeder (31), or the intake of a web forming facility (30).

11. Monitoring method according to one of the preceding claims, **characterized in that** the fibre orientation in the nonwoven pre-product (3) is specifically influenced by configuring a web forming facility (30), in particular of a rolled card or aerodynamic card (air lay).

12. Monitoring method according to one of the preceding claims, **characterized in that** the blend ratio of the fibre components in the nonwoven pre-product (3) is specifically adjusted by configuring a bale opener (21), a dosing device, a fibre opening facility (23), or a fibre blending facility (22).

13. Monitoring method according to one of the preceding claims, **characterized in that** the opening degree of the fibers in the nonwoven pre-product (3) is specifically influenced by configuring a fibre opening facility (41) or a web forming facility (30).

14. Monitoring unit (40) for a nonwoven fabrication plant, wherein the monitoring unit (40) has a detection unit (41) for detecting properties of a nonwoven pre-product (3), in particular the basis weight, the fibre orientation, the fibre blend ratio, the fibre opening degree, the moisture content, and/or the electrical charge, in a detection zone (5), and a data processing unit (42), wherein the detection unit (41) comprises one or more sensors (410), in particular an infrared sensor, a radioactive radiation sensor and/or an X-ray sensor, wherein the detection unit (41) is designed to detect properties of an unprocessed nonwoven pre-product (3) across the width of the nonwoven pre-product (3) transverse to the production direction (4), and the monitoring unit (40) is designed to generate actuation commands (45) for configuring a fibre processing facility (20) to control and/or regulate the detected properties of the nonwoven pre-product (3).

15. Nonwoven pre-production plant (10) with a fibre processing facility (20) and a web forming facility (30) for forming a nonwoven pre-product (3) **characterized in that** the nonwoven pre-production plant (20) comprises a monitoring unit (40) according to claim 14 and is designed to perform a monitoring method according to one of claims 1 to 13.

## Revendications

1. Procédé de surveillance pour un processus de fabrication d'un précurseur de non-tissé, les propriétés d'un précurseur de non-tissé (3), notamment le grammage, l'orientation des fibres, le rapport de mélange des fibres, le degré d'ouverture des fibres, l'humidité et/ou la charge électrique, étant collectées par un dispositif de collecte (41) dans une zone de collecte (5) et les résultats de collecte étant traités dans une unité de traitement de données (42), le précurseur de non-tissé (3) dans la zone de collecte (5) étant un voile de carde encore non traité et les propriétés du précurseur de non-tissé (3) étant collectées sur la largeur du précurseur de non-tissé (3) transversalement au sens de production (4) et des instructions d'actionnement (45) pour le réglage d'un dispositif de préparation des fibres (20) en vue de commander et/ou réguler les propriétés collectées du précurseur de non-tissé (3) étant générées.

2. Procédé de surveillance selon la revendication 1, **caractérisé en ce que** la zone de collecte (5) se trouve directement au niveau de ou à proximité de la sortie du précurseur de non-tissé (3) provenant d'un dispositif de formation de voile (30), notamment d'une cardeuse, d'une machine à carder, d'une machine à non-tissé par voie sèche ou d'une machine à filé-lié.

3. Procédé de surveillance selon la revendication 1 ou 2, **caractérisé en ce que** la zone de collecte (5) se trouve, dans le sens de production (4), en amont d'un dispositif de transformation (90) modifiant la structure de voile, notamment d'un dispositif de pose de non-tissé (91) ou d'un dispositif de consolidation (92).

4. Procédé de surveillance selon l'une des revendications précédentes, **caractérisé en ce que** la répartition spatiale des propriétés du précurseur de non-tissé (3) est collectée longitudinalement et/ou transversalement au sens de production (4), notamment avec un capteur mobile (410) ou une barre de capteurs fixe (411).

5. Procédé de surveillance selon l'une des revendications précédentes, **caractérisé en ce que** les résultats de collecte sont comparés à des propriétés voulues du précurseur de non-tissé (3) et des écarts de propriétés sont déterminés.

6. Procédé de surveillance selon l'une des revendications précédentes, **caractérisé en ce que** des instructions d'actionnement (45) sont générées pour une installation de préproduction de non-tissé (10), notamment un dispositif de préparation des fibres (20) et un dispositif de formation de voile (30).

7. Procédé de surveillance selon l'une des revendications précédentes, **caractérisé en ce que** des instructions d'actionnement (45) sont générées, lesquelles sont configurées pour influencer et/ou régler et/ou réguler localement les propriétés du précurseur de non-tissé (3) dans une zone d'actionnement (46), en particulier dans une zone partielle de la largeur du précurseur de non-tissé (3) transversalement au sens de production.

8. Procédé de surveillance selon l'une des revendications précédentes, **caractérisé en ce qu'**une propriété du précurseur de non-tissé (3), notamment une propriété locale ou la répartition spatiale et/ou surfacique d'une propriété transversalement et/ou longitudinalement au sens de production (4), est régulée ou commandée.

9. Procédé de surveillance selon l'une des revendications précédentes, **caractérisé en ce qu'**un paramètre de processus, notamment un débit volumique de fibres, la vitesse d'un moyen de transport de fibres, la position d'un mécanisme de guidage des fibres ou la climatisation, est modifié au niveau de l'installation de préproduction de non-tissé (10), notamment au niveau d'un dispositif de préparation des fibres (20) et/ou d'un dispositif de formation de voile (30).

10. Procédé de surveillance selon l'une des revendications précédentes, **caractérisé en ce que** le grammage, notamment la répartition spatiale et/ou surfacique longitudinalement et/ou transversalement au sens de production (4) du précurseur de non-tissé (3), est influencé de manière ciblée par réglage de la vitesse de transport des fibres de l'installation de préproduction de non-tissé (10), du comportement d'alimentation d'un dispositif d'amenée (31) ou de l'entrée d'un dispositif de formation de voile (30).

11. Procédé de surveillance selon l'une des revendications précédentes, **caractérisé en ce que** l'orientation des fibres dans le précurseur de non-tissé (3) est influencée de manière ciblée par le réglage d'un dispositif de formation de voile (30), en particulier d'une carde ou d'une carde aérodynamique (Airlay).

12. Procédé de surveillance selon l'une des revendications précédentes, **caractérisé en ce que** le rapport de mélange des constituants fibreux dans le précurseur de non-tissé (3) est réglé de manière ciblée par le réglage d'un brise-balles (21), d'un dispositif de dosage, d'un dispositif d'ouverture de fibres (23) ou d'un dispositif de mélange de fibres (22).

13. Procédé de surveillance selon l'une des revendications précédentes, **caractérisé en ce que** le degré d'ouverture des fibres dans le précurseur de non-tissé (3) est influencé de manière ciblée par le réglage d'un dispositif d'ouverture des fibres (41) ou d'un dispositif de formation de voile (30).

14. Dispositif de surveillance (40) pour une installation de fabrication de non-tissé, le dispositif de surveillance (40) possédant un dispositif de collecte (41) destiné à collecter les propriétés d'un précurseur de non-tissé (3), notamment le grammage, l'orientation des fibres, le rapport de mélange des fibres, le degré d'ouverture des fibres, l'humidité et/ou la charge électrique, dans une zone de collecte (5) ainsi qu'une unité de traitement de données (42), le dispositif de collecte (41) comportant un ou plusieurs capteurs (410), notamment un capteur infrarouge, un capteur de rayonnement radioactif et/ou un capteur à rayons X, le dispositif de collecte (41) étant configuré pour collecter les propriétés d'un précurseur de non-tissé (3) non traité sur la largeur du précurseur de non-tissé (3) transversalement au sens de production (4) et le dispositif de surveillance (40) étant configuré pour générer des instructions d'actionnement (45) pour le réglage d'un dispositif de préparation des fibres (20) en vue de commander et/ou de réguler les propriétés détectées du précurseur de non-tissé (3).

15. Installation de préproduction de non-tissé (10) comprenant un dispositif de préparation des fibres (20) et un dispositif de formation de voile (30) destinés à former un précurseur de non-tissé (3), **caractérisée en ce que** l'installation de préproduction de non-tissé (20) comprend un dispositif de surveillance (40) selon la revendication 14 et est configurée pour mettre en œuvre un procédé de surveillance selon l'une des revendications 1 à 13.
